# EUROPÄISCHE PATENTSCHRIFT

(11) **EP 3 366 180 B1**
(45) Veröffentlichungstag und Bekanntmachung des Hinweises auf die Patenterteilung: **21.09.2022**
(21) Anmeldenummer: 17206628.4
(22) Anmeldetag: 12.12.2017
(51) Int. Cl.: A47L 9/20, A47L 9/28, A47L 11/40, G05D 1/02, A47L 11/24

(54) **SERVICEEINRICHTUNG FÜR EIN HAUSHALTSGERÄT**
SERVICE DEVICE FOR A DOMESTIC APPLIANCE
DISPOSITIF DE SERVICE POUR UN APPAREIL MÉNAGER

(30) Priorität: 16.12.2016 DE 102016124684
(43) Veröffentlichungstag der Anmeldung: 29.08.2018
(73) Patentinhaber: Vorwerk & Co. Interholding GmbH, 42275 Wuppertal (DE)
(72) Erfinder: Schönhoff, Helmut, 42897 Remscheid (DE); Jentsch, Jochen, 13505 Berlin (DE); Schmidt, Dirk, 51688 Wipperfürth (DE); Schweppe, Sabine, 40789 Monheim (DE); Windorfer, Harald, 40822 Mettmann (DE); Blum, Michael, 42289 Wuppertal (DE); Hahn, Pia, 58332 Schwelm (DE); Zabback, Iris, 42289 Wuppertal (DE); Arnold, Hans-Peter, 58566 Kierspe (DE); Liß, Raphael, 53225 Bonn (DE); Brede, Maike, 58454 Witten (DE)
(74) Vertreter: Müller, Enno

(56) Entgegenhaltungen:
- EP-A2- 2 407 074
- WO-A2-2007/137234
- CN-A- 105 326 441
- GB-A- 2 509 991

## Beschreibung

### Gebiet der Technik

Die Erfindung betrifft zunächst eine Serviceeinrichtung für ein Haushaltsgerät, insbesondere für einen Reinigungsroboter, welche ausgebildet ist, eine mechanische Serviceaufgabe an dem Haushaltsgerät durchzuführen.

Daneben betrifft die Erfindung eine nicht selbsttätig fortbewegbare Basisstation und ein System aus mindestens einem Haushaltsgerät mit einer Aufnahme zum reversiblen Aufnehmen eines Funktionsmoduls, und mindestens einer Serviceeinrichtung und/oder einer eine Serviceeinrichtung aufweisenden Basisstation.

Des Weiteren betrifft die Erfindung auch ein Verfahren zum Übergeben eines einen Arbeitsbetrieb eines Haushaltsgerätes ermöglichenden Funktionsmoduls an ein Haushaltsgerät und zur Verbindung des Funktionsmoduls mit dem Haushaltsgerät.

### Stand der Technik

Serviceeinrichtungen für Haushaltsgeräte, welche ausgebildet sind, eine mechanische Serviceaufgabe an dem Haushaltsgerät durchzuführen, sind im Stand der Technik bekannt.

Das den Service erhaltende Haushaltsgerät kann beispielsweise ein Reinigungsroboter sein, welcher der Reinigung eines Fußbodens, insbesondere im Haushaltsbereich, dient. Der Reinigungsroboter verfügt beispielsweise über eine elektrisch betriebene Motor-Gebläse-Einheit und/oder eine elektromotorisch angetriebene Bürste und/oder Borstenwalze oder dergleichen. Die Stromversorgung erfolgt beispielsweise über einen in dem Reinigungsroboter vorhandenen und entsprechend durch diesen mitgeschleppten Akkumulator.

Zum Aufladen des Akkumulators oder zum Empfang sonstiger Serviceleistungen bewegt sich der Reinigungsroboter üblicherweise zu einer als stationäre Basisstation ausgebildeten Serviceeinrichtung hin. Bekannt ist des Weiteren, dass der Reinigungsroboter die Basisstation selbsttätig auffindet, so beispielweise mittels einer Datenkommunikation über eine Funk- und/oder Lichtsignalführung zwischen der Basisstation und dem Reinigungsroboter. Ebenso ist es bekannt, dass sich ein Reinigungsroboter beispielsweise zu einer stationären Basisstation hinbewegt, um dort vorgehaltene Reinigungswerkzeuge und/oder Reinigungsmittel, wie beispielsweise Reinigungsflüssigkeit, aufzunehmen. Einen Reinigungsroboter mit einer solchen Basisstation offenbart beispielsweise die Druckschrift DE 10 2010 017 211 A1. Eine Serviceeinrichtung gemäß dem Oberbegriff des Anspruchs 1 ist in EP-A-2407074 offenbart.

### Zusammenfassung der Erfindung

Obwohl sich die vorgenannten Basisstationen zur Durchführung einer Serviceaufgabe an Haushaltsgeräten grundsätzlich bewährt haben, ist es Aufgabe der Erfindung, den Komfort für einen Nutzer weiterhin zu erhöhen, insbesondere in Hinblick auf miteinander vernetzte Haushaltsgeräte.

Zur Lösung der vorgenannten Aufgabe wird mit der Erfindung zunächst vorgeschlagen, dass die Serviceeinrichtung selbsttätig fortbewegbar ist und eine Navigationseinrichtung aufweist, welche es der Serviceeinrichtung (1) ermöglicht, selbsttätig innerhalb einer Umgebung umherzufahren, sich selbst zu lokalisieren und einen Verfahrweg zu planen.

Im Gegensatz zum Stand der Technik handelt es sich bei der erfindungsgemäßen Serviceeinrichtung somit nicht um eine stationäre, d. h. nicht selbsttätig fortbewegbare, Basisstation, sondern vielmehr um ein sich selbsttätig fortbewegendes Servicegerät, welches sich zu dem Service benötigenden Haushaltsgerät hinbewegen kann. Das Haushaltsgerät kann an seinem Standort verbleiben und auf die Ankunft der sich selbsttätig fortbewegenden Serviceeinrichtung warten. Dies bietet sich insbesondere dort an, wo sich das Haushaltsgerät nicht selbst fortbewegen kann, beispielsweise wenn der Akkumulator des Haushaltsgerätes leer ist, sich das Haushaltsgerät in einer Raumsituation verfahren hat, das Haushaltsgerät ein stationäres Gerät ist, oder dergleichen.

Die Art der Serviceeinrichtung ist grundsätzlich nicht beschränkt. Vielmehr kann es sich bei der Serviceeinrichtung beispielsweise um einen Roboter handeln, welcher im Wesentlichen nur der Reinigung einer Filterkammer des Haushaltsgerätes dient und eine Sauggutkammer zur Aufnahme von Sauggut und/oder ein Gebläse zum Aussaugen bzw. Ausblasen bereitstellt. Darüber hinaus kann die Serviceeinrichtung auch selbst ein Haushaltsgerät sein, welches sich zu einem anderen Haushaltsgerät hinbewegen kann, um unterstützend auf dieses einzuwirken, beispielsweise einen Akkumulator zu tauschen, eine Filterkammer zu reinigen und dergleichen. Schließlich kann die Serviceeinrichtung auch ein Teil einer ansonsten stationären Basisstation sein, welcher als ein sich selbsttätig fortbewegender Teilbereich der Basisstation anzusehen ist, der sich zu einem Haushaltsgerät hinbewegen kann.

Insbesondere wird vorgeschlagen, dass die Serviceeinrichtung mindestens ein austauschbares, einen Arbeitsbetrieb des Haushaltsgerätes ermöglichendes Funktionsmodul zur Übergabe an das Haushaltsgerät und zur Verbindung mit dem Haushaltsgerät aufweist. In diesem Sinne ist die Serviceeinrichtung nach der Art einer sich selbsttätig fortbewegbaren Lagereinrichtung ausgebildet, innerhalb welcher ein oder mehrere Funktionsmodule gespeichert sind. Die Serviceeinrichtung kann sich zu einem ein Funktionsmodul benötigenden Haushaltsgerät hinbewegen und dort das jeweilige Funktionsmodul übergeben. Dabei kann die Serviceeinrichtung das Funktionsmodul aktiv in das Haushaltsgerät hineinbefördern und in bzw. an dem Haushaltsgerät montieren oder dergleichen. Alternativ kann die Übergabe an das Haushaltsgerät auch rein passiv erfolgen, derart, dass das Funktionsmodul nur zur Übergabe freigegeben wird, beispielsweise ein entsprechender Bereich der Serviceeinrichtung für das Haushaltsgerät zugänglich gemacht wird, so dass das Haushaltsgerät das Funktionsmodul selbsttätig von der Serviceeinrichtung übernehmen kann, beispielsweise mittels eines Greifarms oder dergleichen. Auf diese Art und Weise kann der Austausch von Funktionsmodulen besonders einfach und ortsunabhängig innerhalb einer Umgebung erfolgen. Durch die selbsttätige Fortbewegung der Serviceeinrichtung kann diese insbesondere auch Funktionsmodule von unterschiedlichen Lagerungsorten aufnehmen, beispielsweise von Basisstationen, anderen Serviceeinrichtungen, anderen Haushaltsgeräten und dergleichen, und zu einem insbesondere stationären Haushaltsgerät bringen. Die Serviceeinrichtung dient dabei vorzugsweise zur Bestückung eines modular aufgebauten Haushaltsgerätes, welches auf einer stets gleichen Plattform unterschiedliche Funktionsmodule für spezielle Aufgaben aufweisen kann.

Es wird vorgeschlagen, dass die Serviceeinrichtung eine Übergabeeinrichtung aufweist, welche eingerichtet ist, Funktionsmodule an das Haushaltsgerät zu übergeben und/oder mit dem Haushaltsgerät zu verbinden. Diese Übergabeeinrichtung kann gemäß einer Ausführungsform eine mechanische Übergabeeinrichtung sein, welche beispielsweise mittels eines beweglichen Greifarms

ein Funktionsmodul in das Haushaltsgerät einführt und dort mit dem Haushaltsgerät verbindet, d. h. montiert. Alternativ kann die Übergabeeinrichtung jedoch auch lediglich eine Übergabe des Funktionsmoduls an das Haushaltsgerät zulassen, in dem Sinne, dass beispielsweise ein die Funktionsmodule speichernder Teilbereich des Gehäuses geöffnet wird und einem Greifarm des Haushaltsgerätes das Ergreifen des gewünschten Funktionsmoduls ermöglicht wird. Die Übergabeeinrichtung kann des Weiteren ein Speicherbereich für Funktionsmodule innerhalb der Serviceeinrichtung sein, aus welcher sich das Haushaltsgerät selbsttätig bedienen kann.

Des Weiteren wird vorgeschlagen, dass das Funktionsmodul ein Ackumulator, ein Tank, ein Rad, ein Reinigungselement, ein Luftbefeuchter, ein Fugenkratzer, ein Pollenfilter, ein Polierelement und/oder eine Rasenmäheinrichtung ist. Die Funktionsmodule können beispielsweise als eine Pflegekassette oder Polierkassette ausgebildet sein. Das Funktionsmodul kann einen automatischen Poliermitteleintrag, ein Aufsprühen, Tröpfeln und/oder ein sonstiges Auftragen auf eine Walze bewirken. Das Funktionsmodul kann Pads, eine Polierwalze, Polierscheibe, Polierbürste, Lappenbürste usw. aufweisen und unterschiedliche Werkzeuge für eine Grob- und Feinpolitur bevorraten. Die Bewegungsachsen der Funktionsmodule können dabei eine Quer- oder Längs-Rotation zulassen, eine exzentrische Rotation, eine lineare Bewegung usw. Des Weiteren sind Austauschkassetten mit Verbrauchsmaterialien und/oder unterschiedlichen Reinigungsmitteln für unterschiedliche Böden denkbar. Neben der Polierfunktion ist auch ein Versiegeln, Einfärben, Einseifen, Einschäumen, Absaugen denkbar. Des Weiteren sind auch Funktionsmodule in der Form von Rasenmähkassetten oder Rasendüngekassetten denkbar. Das Funktionsmodul kann eine herausnehmbare Kassette mit einer Mäheinrichtung sein, insbesondere einem Messer, einem Faden oder Draht. Das Funktionsmodul kann des Weiteren ein Mulchen ausführen, wobei ein Gebläse des Funktionsmoduls Rasen gleichmäßig auf eine Fläche auftragen kann. Es kann ein Fangkorb mit einer Absaugung vorgesehen sein. Des Weiteren kann eine Detektionseinrichtung vorgesehen sein, welche dünne Rasenstellen erkennt und neu einsät, es kann eine Düngung des Rasens vorgesehen sein, ein Vertikutieren, ein Düngen von Blumenbeeten und weiteres. Ebenso kann das Funktionsmodul auch ein Terrassenmodul sein, welches außerhalb einer Wohnung oder eines Hauses eingesetzt wird. Beispielsweise kann das Terrassenmodul Fugen auf einer Terrasse behandeln, Moos entfernen, Rasen entfernen, Löwenzahn entfernen und dergleichen. Zum Entfernen kann eine Wasserstrahl-Hochdruckeinrichtung zum Einsatz kommen, wobei der Strahl verschieden stark aufgefächert werden kann, um einerseits entweder Fugen oder andererseits größere Flächen zu reinigen. Das Terrassenmodul kann einen Behälter für eine Chemikalie aufweisen, einen Brenner zum Wegbrennen von Unkraut, eine Wegbürste, Seitenbürste, eine Sammeleinrichtung zum Speichern von Laub, Unkraut und dergleichen. Des Weiteren kann auch eine Sensorik implementiert sein, welche Tiere auf der Terrasse erkennt, und/oder unebene Bodenflächen und dergleichen. Daneben können Funktionsmodule im Sinne der Erfindung auch Luftbefeuchter oder Pollenfilter sein. Das Funktionsmodul kann einen Feuchtigkeitssensor und einen Frischwassertank mit einer Verdunstungseinheit aufweisen. Da die Serviceeinrichtung somit eine Vielzahl von verschiedenen Funktionsmodulen für das Haushaltsgerät bereitstellen kann, ist es möglich, dass das Haushaltsgerät selbst lediglich eine Fahr-/Navigationseinheit, eine Stromversorgungseinheit und eine Aufnahme aufweist, in welche verschiedene Funktionsmodule eingesetzt werden können.

Des Weiteren wird vorgeschlagen, dass die Serviceeinrichtung eine Kommunikationseinrichtung aufweist, welche eingerichtet ist, ein Informationssignal über einen Lagerbestand an Funktionsmodulen zu empfangen und/oder zu senden. Die Kommunikationseinrichtung kann beispielsweise ein Funkmodul, ein optisches Sendemodul oder dergleichen sein, welches Informationen an Haushaltsgeräte, andere Serviceeinrichtungen oder auch Basisstationen übermitteln kann. Das Informationssignal enthält eine Information, welche Art von Funktionsmodulen und wie viele Funktionsmodule innerhalb der Serviceeinrichtung gespeichert sind. Des Weiteren kann die Serviceeinrichtung mittels der Kommunikationseinrichtung derartige Informationssignale auch von anderen Serviceeinrichtungen, Haushaltsgeräten und/oder Basisstationen empfangen. Sollte mit einem jeweiligen Funktionsmodul gleichzeitig auch ein bestimmter Füllstand verbunden sein, kann zusätzlich auch der Füllstand übermittelt werden. Dies kann beispielsweise ein Wasserfüllstand eines Tanks sein, ein Ladezustand eines Akkumulators oder dergleichen. Das von der Serviceeinrichtung gesendete Informationssignal bzw. das von der Serviceeinrichtung empfangene Informationssignal kann auch per Funk, insbesondere WLAN oder Bluetooth, Infrarot, magnetischem Code und Weiterem über ein mobiles Gerät des Nutzers kommuniziert werden. Das mobile Gerät kann beispielsweise ein Mobiltelefon, ein Tablet-Computer oder ähnliches sein. Die Serviceeinrichtung kann somit insbesondere innerhalb eines Haushaltsnetzwerksystems mit anderen Geräten wie Serviceeinrichtungen, Haushaltsgeräten, Basisstationen, PCs, Mobiltelefonen, vernetzt sein. Dies ermöglicht eine besonders flexible Lagerhaltung und Bereitstellung von Funktionsmodulen innerhalb verschiedener Geräte und/oder an verschiedenen Lagerorten. Die Geräte können flexibel untereinander kommunizieren, um eine Serviceaufgabe bestmöglich zu lösen. Die Bereitstellung benötigter Funktionsmodule an ein Haushaltsgerät ist somit besonders einfach und schnell möglich. Dadurch ergibt sich für einen Nutzer des Haushaltsgerätes ein maximaler Komfort, da der Nutzer selbst nicht tätig werden muss, um beispielsweise Funktionsmodule zu suchen, zu beschaffen, auszubauen oder zu montieren.

Des Weiteren wird vorgeschlagen, dass die Serviceeinrichtung einen Datenspeicher aufweist, in welchem eine Umgebungskarte gespeichert ist, die Positionsinformationen und/oder Lagerbestandsinformationen über Serviceeinrichtungen und/oder Funktionsmodule und/oder Haushaltsgeräte enthält. Die Serviceeinrichtung weist somit eine Umgebungskarte auf, in welcher beispielsweise die aktuellen Orte von mobilen Serviceeinrichtungen und/oder Haushaltsgeräten gespeichert sind, oder auch die festen Standorte von nicht selbsttätig fortbewegbaren Geräten, wie beispielsweise Basisstationen und/oder ortsfesten Haushaltsgeräten. Sofern ein Funktionsmodul in einer bestimmten Serviceeinrichtung oder Basisstation vorhanden ist, kann der Nutzer die betreffende Position beispielsweise manuell an die Serviceeinrichtung übermitteln, beispielsweise mittels seines Mobiltelefons. Alternativ kann die Serviceeinrichtung das jeweilige Funktionsmodul orten, beispielsweise per Funk, Farbcode, optischem Code und/oder magnetischem Code. Die Umgebungskarte enthält vorteilhaft eine Vielzahl von Informationen über in einem Haushalt vorhandene Serviceeinrichtungen, Haushaltsgeräte, Basisstationen und/oder Funktionsmodule. Diese Informationen beinhalten zum einen Positionsinformationen über die Positionen der Serviceeinrichtungen, Haushaltsgeräte, Basisstationen, sonstigen Lagerorte und/oder Funktionsmodule, und zum anderen Lagerbestandsinformationen, welche angeben, wie viele Funktionsmodule der jeweiligen Art dort vorhanden sind.

Neben der zuvor vorgeschlagenen Serviceeinrichtung wird mit der Erfindung ebenso eine nicht selbsttätig fortbewegbare Basisstation vorgeschlagen, welche eine selbsttätig fortbewegbare Serviceeinrichtung im Sinne der Erfindung aufweist. Die nicht selbsttätig fortbewegbare Basisstation verfügt somit über einen mobilen Teilbereich, welcher als selbsttätig fortbewegbare Serviceeinrichtung ausgebildet ist. Beispielsweise kann das Gehäuse der Basisstation die selbsttätig fortbewegbare Serviceeinrichtung aufnehmen und nach Bedarf freigeben, um diese ein Funktionsmodul an ein Haushaltsgerät übermitteln zu lassen. Insbesondere kann die Basisstation dabei auch so ausgebildet sein, dass diese einen formkorrespondierenden Verbindungsbereich für die Serviceeinrichtung aufweist, so dass die Serviceeinrichtung so mit der Basisstation verbunden werden kann, dass Funktionsmodule zwischen der Serviceeinrichtung und einem weiteren Teilbereich der Basisstation hin- und her gefördert werden können. Sofern die Serviceeinrichtung nicht für eine Servicetätigkeit benötigt wird, kann diese in dem Verbindungsbereich der Basisstation ruhen und auf einen nächsten Einsatz warten. Dabei kann beispielsweise ein Akkumulator der Serviceeinrichtung aufgeladen werden.

Des Weiteren wird vorgeschlagen, dass die Basisstation eine Kommunikationseinrichtung aufweist, welche eingerichtet ist, ein Informationssignal über einen Lagerbestand an Funktionsmodulen zu empfangen und/oder zu senden. Diese Kommunikationseinrichtung kann entweder einen Lagerbestand einer mobilen Serviceeinrichtung der Basisstation kommunizieren, oder einen Lagerbestand eines ortsfesten Teilbereiches der Basisstation. Wie auch die Kommunikationseinrichtung der Serviceeinrichtung selbst, kann die Kommunikationseinrichtung der Basisstation per Funk, optischer Signalübertragung, magnetischem Code oder dergleichen kommunizieren. Ebenso gelten die zuvor in Bezug auf die Kommunikationseinrichtung der Serviceeinrichtung genannten Merkmale entsprechend auch für die Kommunikationseinrichtung der Basisstation.

Des Weiteren wird ein System aus mindestens einem Haushaltsgerät mit einer Aufnahme zum reversiblen Aufnehmen eines Funktionsmoduls, und mindestens einer Serviceeinrichtung und/oder einer eine Serviceeinrichtung aufweisenden Basisstation vorgeschlagen, wobei die Serviceeinrichtung bzw. die Basisstation wie zuvor beschrieben ausgeführt ist. Durch die Kombination mit einer Serviceeinrichtung und/oder Basisstation kann das Haushaltsgerät optimal mit einem oder mehreren verschiedenen Funktionsmodulen versorgt werden oder auf andere Art und Weise unterstützt werden, beispielsweise durch die Übernahme von Sauggut aus einer Filterkammer des Haushaltsgerätes, einem Aufladen eines Akkumulators mittels der sich selbsttätig fortbewegenden Serviceeinrichtung und dergleichen.

Schließlich wird mit der Erfindung auch ein Verfahren zum Übergeben eines einen Arbeitsbetrieb eines Haushaltsgerätes ermöglichenden Funktionsmoduls an ein Haushaltsgerät und zur Verbindung des Funktionsmoduls mit dem Haushaltsgerät vorgeschlagen, wobei sich eine selbsttätig fortbewegbare, ein Funktionsmodul aufweisende Serviceeinrichtung zu einem das Funktionsmodul benötigenden Haushaltsgerät hinbewegt und das Funktionsmodul an das Haushaltsgerät übergibt. Die Merkmale des erfindungsgemäßen Verfahrens ergeben sich dabei analog aus der vorausgehenden Beschreibung der Serviceeinrichtung, der Basisstation und/oder des Systems aus Haushaltsgerät und Serviceeinrichtung bzw. Basisstation.

Des Weiteren kann das Verfahren vorsehen, dass das Haushaltsgerät ein Anfragesignal bezüglich eines benötigten Funktionsmoduls an mindestens eine Serviceeinrichtung und/oder mindestens eine eine Serviceeinrichtung aufweisende Basisstation übermittelt, wobei ein Lagerbestand einer Serviceeinrichtung und/oder einer Basisstation an Funktionsmodulen mit dem benötigten Funktionsmodul verglichen wird. Das Haushaltsgerät kommuniziert somit mit mindestens einer Serviceeinrichtung und/oder einer Basisstation, um ein benötigtes Funktionsmodul zu erhalten. Dazu übermittelt das Haushaltsgerät mittels einer Kommunikationseinrichtung ein Anfragesignal an Serviceeinrichtungen und/oder Basisstationen. Das Anfragesignal kann dabei nach der Art eines Rundfunksignals ausgestrahlt werden, welches sich an nicht im Einzelnen festgelegte Empfänger richtet, oder nach der Art einer gezielten Nachricht an bestimmte, bekannte Serviceeinrichtungen und/oder Basisstationen. Die Übermittlung des Anfragesignals kann per Funk, optischem Code, magnetischem Code, Farbcode oder dergleichen erfolgen. Sofern eine in der Umgebung des Haushaltsgerätes befindliche Serviceeinrichtung und/oder Basisstation ausgebildet ist, ein entsprechendes derartiges Anfragesignal zu empfangen, kann die Anfrage des Haushaltsgerätes weiterverarbeitet werden. Als Reaktion auf das Anfragesignal kann die Serviceeinrichtung und/oder Basisstation dann einen Lagerbestand an Funktionsmodulen mit dem benötigten Funktionsmodul vergleichen und bei Übereinstimmung beispielsweise ein Bestätigungssignal an das Haushaltsgerät senden, unmittelbar mit dem gewünschten Funktionsmodul zu dem Haushaltsgerät hinfahren oder nach einem Bestätigungssignal ein explizites Anforderungssignal von dem Haushaltsgerät abwarten, das eine konkrete Aufforderung enthält, das Funktionsmodul an das Haushaltsgerät zu liefern. Beispielsweise kann das Haushaltsgerät zwischen verschiedenen Serviceeinrichtungen und/oder Basisstationen auswählen, welche jeweils das gewünschte Funktionsmodul aufweisen. Dabei kann das Haushaltsgerät nach verschiedenen Kriterien eine Auswahl treffen, beispielsweise Entfernung, Möglichkeit der Montage durch die Serviceeinrichtung und/oder Basisstation und/oder ähnliches. Es ist des Weiteren auch möglich, dass eine das Anfragesignal des Haushaltsgerätes empfangende Serviceeinrichtung und/oder Basisstation mit einer oder mehreren anderen Serviceeinrichtungen und/oder Basisstationen kommuniziert und/oder auch mit einem übergeordneten Server, welcher mit den Serviceeinrichtungen, Basisstationen und/oder Haushaltsgeräten verbunden ist, so dass nach einem vorbestimmten Auswahlschema eine jeweilige Serviceeinrichtung und/oder Basisstation zur Bereitstellung und Lieferung des Funktionsmoduls ausgewählt wird. Die Auswahlkriterien können ebenfalls Kriterien wie Entfernung, Lagerbestand, Ladezustand eines Akkumulators der Serviceeinrichtung, Montagemöglichkeit und dergleichen sein.

### Kurze Beschreibung der Zeichnungen

Im Folgenden wird die Erfindung anhand von Ausführungsbeispielen näher erläutert. Es zeigen:
- Fig. 1: ein System aus einem Haushaltsgerät, einer Basisstation und einer selbsttätig fortbewegbaren Serviceeinrichtung,
- Fig. 2: einen Längsschnitt durch die Basisstation mit daran angeschlossenem Haushaltsgerät und daran angeschlossener Serviceeinrichtung,
- Fig. 3: die Serviceeinrichtung in einer Unteransicht,
- Fig. 4: ein Grundriss einer Wohnung mit einer Vielzahl von Serviceeinrichtungen und Basisstationen,
- Fig. 5: eine Detailansicht des Grundrisses aus Figur 4 mit einem System aus einem Haushaltsgerät und einer Serviceeinrichtung,
- Fig. 6: ein anderer Teilbereich des Grundrisses aus Figur 4 mit zwei Serviceeinrichtungen,
- Fig. 7: das System gemäß Figur 2 während einer Übergabe eines Funktionsmoduls von der Serviceeinrichtung an das Haushaltsgerät,
- Fig. 8: die Übernahme des Funktionsmoduls zu einem gegenüber Figur 7 späteren Zeitpunkt,
- Fig. 9: das System gemäß den Figuren 2, 7 und 8 zu einem Zeitpunkt, an welchem sich das Haushaltsgerät von der Serviceeinrichtung wegbewegt.

### Beschreibung der Ausführungsformen

Figur 1 zeigt eine Serviceeinrichtung 1, eine Basisstation 2 und ein Haushaltsgerät 3. Das Haushaltsgerät 3 ist hier ein sich selbsttätig fortbewegender Reinigungsroboter, welcher sich mit Hilfe von Rädern 12 über eine zu reinigende Fläche fortbewegen kann. Des Weiteren weist das Haushaltsgerät 3 eine Bürste 13 auf, welche hier als Walze ausgebildet ist, sowie eine Aufnahme 10 zur Aufnahme eines Funktionsmoduls 4 (in Figur 1 nicht dargestellt). Das Haushaltsgerät 3 weist des Weiteren eine Kommunikationseinrichtung 23 auf, welche hier beispielsweise ein WLAN-Modul ist.

Das Haushaltsgerät 3 ist mit der Basisstation 2 verbindbar, nämlich über einen an der Basisstation 2 ausgebildeten Verbindungsbereich 15, in welchen das Haushaltsgerät 3 im Wesentlichen formkorrespondierend einfahren kann. Um den Verbindungsbereich 15 zu erreichen, ist an der Basisstation 2 eine Rampe 14 ausgebildet, welche das Haushaltsgerät 3 hinauffahren kann. Die Basisstation 2 weist des Weiteren eine Kommunikationseinrichtung 21 auf, welche hier beispielsweise ein WLAN-Modul ist. Des Weiteren verfügt die Basisstation 2 über einen zweiten Verbindungsbereich 16, welcher zur Aufnahme der Serviceeinrichtung 1 dient. Der Verbindungsbereich 16 befindet sich unterhalb der Basisstation 2 und ist nach der Art eines Tunnels ausgebildet, in welchen die Serviceeinrichtung 1 hineinfahren kann.

Die Serviceeinrichtung 1 ist im Gegensatz zu der Basisstation 2 nicht ortsfest, sondern selbsttätig fortbewegbar und kann sich somit selbsttätig gesteuert in den Verbindungsbereich 16 der Basisstation 2 hineinbewegen und wieder aus diesem herausfahren. Zu diesem Zweck weist die Serviceeinrichtung 1 Räder 11 auf. Des Weiteren verfügt die Serviceeinrichtung 1 über eine Navigationseinrichtung, welche es der Serviceeinrichtung 1 ermöglicht, selbsttätig innerhalb einer Umgebung umherzufahren, sich selbst zu lokalisieren und einen Verfahrweg zu planen. Die Serviceeinrichtung 1 verfügt des Weiteren über eine Kommunikationseinrichtung 9 zur Kommunikation mit beispielsweise der Kommunikationseinrichtung 21 der Basisstation 2 oder der Kommunikationseinrichtung 23 des Haushaltsgerätes 3. Die Serviceeinrichtung 1 verfügt über eine Übergabeeinrichtung 5, welche eine Vielzahl von Funktionsmodulen 4 bereithält. Die Funktionsmodule 4 sind hier beispielsweise ein Tank 6, ein Reinigungselement 7, beispielsweise eine Reinigungsbürste, ein Polierelement 8 und andere. Die Übergabeeinrichtung 5 ist um eine Rotationsachse 22 rotierbar, so dass die in der Übergabeeinrichtung 5 enthaltenen Funktionsmodule 4 relativ zu der Aufnahme 10 des Haushaltsgerätes 3 verlagerbar und somit für diese zugänglich sind. Zur Montage eines Funktionsmoduls 4 innerhalb des Haushaltsgerätes 3 wird das Funktionsmodul 4 in die Aufnahme 10 eingesetzt. Zu diesem Zweck bewegt sich die Serviceeinrichtung 1 zunächst in den Verbindungsbereich 16 der Basisstation 2, so dass ein Teilbereich der Übergabeeinrichtung 5 der Serviceeinrichtung 1 unter dem ebenfalls in der Basisstation 2 anwesenden Haushaltsgerät 3 angeordnet ist. Sodann wird die Übergabeeinrichtung 5 solange um die Rotationsachse 22 rotiert, bis das gewünschte Funktionsmodul 4 unter der Aufnahme 10 des Haushaltsgerätes 3 liegt.

Figur 2 zeigt einen Längsschnitt der Basisstation 2 mit dem in dem Verbindungsbereich 15 aufgenommenen Haushaltsgerät 3 und mit in dem Verbindungsbereich 16 aufgenommener Serviceeinrichtung 1. Wie zu erkennen ist, ist in diesem Zustand ein Teilbereich des Haushaltsgerätes 3, nämlich hier unter anderem die Aufnahme 10 über der Übergabeeinrichtung 5 der Serviceeinrichtung 1 angeordnet. In dieser Stellung kann die Aufnahme 10 in Richtung der Übergabeeinrichtung 5 abgesenkt werden, bis das Funktionsmodul 4 in die Aufnahme 10 einrastet und in das Haushaltsgerät 3 überführt werden kann. Die Übergabeeinrichtung 5 ist um die Rotationsachse 22 rotierbar, so dass die in der Übergabeeinrichtung 5 angeordneten Funktionsmodule 4 so relativ zu der Aufnahme 10 rotiert werden können, bis das gewünschte Funktionsmodul 4 unterhalb der Aufnahme 10 des Haushaltsgerätes 3 angeordnet ist.

Figur 3 zeigt das Haushaltsgerät 3 in einer perspektivischen Ansicht von unten. Zu erkennen sind dabei die beiden Räder 12 zur Fortbewegung des Haushaltsgerätes 3, die Bürste 13 zur Reinigung einer Bodenfläche sowie die Aufnahme 10, welche in der gezeigten Orientierung des Haushaltsgerätes 3 in vertikale Richtung abgesenkt werden kann, d. h. auf und ab bewegt werden kann, um ein Funktionsmodul 4 aus einer Übergabeeinrichtung 5 einer Serviceeinrichtung 1 übernehmen zu können.

Die Figur 4 zeigt einen Grundriss einer Wohnung mit einer Mehrzahl von Räumen 18, 19 und einer Terrasse 20. Der Grundriss ist als Umgebungskarte 17 in jeweils einem Speicher der Serviceeinrichtung 1, der Basisstation 2 und des Haushaltsgerätes 3 hinterlegt. Die autonom verfahrbare Serviceeinrichtung 1 und das autonom verfahrbare Haushaltsgerät 3 nutzen diese für eine Navigation durch die Wohnung. In der Umgebungskarte 17 sind in den jeweiligen Räumen 18, 19 sowie auf der Terrasse 20 vorhandene Basisstationen 2, Serviceeinrichtungen 1 sowie das Haushaltsgerät 3 eingezeichnet.

Die Figuren 5 und 6 zeigen beispielhaft einen Teilbereich eines ersten Raumes 18 bzw. einen Teilbereich eines zweiten Raumes 19 und einer Terrasse 20.

Gemäß Figur 5 sind in dem ersten Raum 18 eine Basisstation 2, eine Serviceeinrichtung 1 und das Haushaltsgerät 3 angeordnet. Sowohl das Haushaltsgerät 3 als auch die Serviceeinrichtung 1 befinden sich in der Basisstation 2, konkret in den Verbindungsbereichen 15,16.

Figur 6 zeigt zum einen einen Teilbereich des zweiten Raums 19, und zum anderen einen Teilbereich der Terrasse 20. Auf der Terrasse 20 befindet sich eine Basisstation 2, in welcher sich eine Serviceeinrichtung 1 in Wartestellung befindet. Des Weiteren ist auch in dem zweiten Raum 19 eine Basisstation 2 mit einer Serviceeinrichtung 1 vorhanden, welche sich ebenfalls in einer Wartestellung befindet. Die Serviceeinrichtungen 1 verfügen jeweils über eine Vielzahl verschiedener Funktionsmodule 4, die unter Zwischenschaltung der Basisstation 2 an das Haushaltsgerät 3 übergeben werden können. Alternativ wäre auch eine direkte Übergabe von der Serviceeinrichtung 1 an das Haushaltsgerät 3 möglich, sofern die Übergabeeinrichtung 5 und die Aufnahme 10 so an der Serviceeinrichtung 1 bzw. dem Haushaltsgerät 3 angeordnet und ausgebildet sind, dass die Aufnahme 10 auf die in der Übergabeeinrichtung 5 gespeicherten Funktionsmodule 4 zugreifen kann.

Figur 7 zeigt das Haushaltsgerät 3 während des Ergreifens eines Funktionsmoduls 4 aus der Übergabeeinrichtung 5 der Serviceeinrichtung 1. In der dargestellten Situation ist eines der Funktionsmodule 4, nämlich hier ein Reinigungselement 7 mit einem Endbereich in die Aufnahme 10 des Haushaltsgerätes 3 eingeführt.

In dem in Figur 8 dargestellten weiteren Verlauf hebt die Aufnahme 10 das Funktionsmodul 4 aus der Übergabeeinrichtung 5 der Serviceeinrichtung 1 heraus, bis das Funktionsmodul 4 vollständig aus der Serviceeinrichtung 1 entnommen ist und dem Haushaltsgerät 3 als Funktionsmodul 4 zur Verfügung steht.

In Figur 9 ist des Weiteren dargestellt, wie das Haushaltsgerät 3 die Basisstation 2 wieder verlässt und dabei das Funktionsmodul 4 mit sich führt. Das Funktionsmodul 4, nämlich hier das Reinigungselement 7, steht dem Haushaltsgerät 3 nun für einen Reinigungsvorgang zur Verfügung. Das Haushaltsgerät 3 verlässt die Basisstation 2 über die Rampe 14 und bewegt sich innerhalb der Räume 18, 19 und gegebenenfalls der Terrasse 20 fort, um dort die Reinigungsaufgabe auszuführen.

Die innerhalb der Umgebungskarte 17 verzeichneten Serviceeinrichtungen 1 und Basisstationen 2 stehen untereinander und mit dem Haushaltsgerät 3 in Kommunikationsverbindung, wobei konkret deren Kommunikationseinrichtungen 9, 21, 23 Daten miteinander austauschen können. Diese Daten beinhalten Informationssignale über Lagerbestände der jeweiligen Serviceeinrichtung 1 bzw. Basisstation 2, zum Beispiel eine Anzahl und Art von verfügbaren Funktionsmodulen 4. Jede der Serviceeinrichtungen 1 und Basisstationen 2 verfügt des Weiteren über einen Datenspeicher, in welchem die Umgebungskarte 17 gespeichert ist. Die Umgebungskarte 17 beinhaltet die Lagerbestandsinformationen, sowie Positionsinformationen über die aktuellen Positionen der Serviceeinrichtungen 1, Basisstationen 2 und des Haushaltsgerätes 3. Das Haushaltsgerät 3, die Serviceeinrichtungen 1 und die Basisstationen 2 sind somit innerhalb eines Heimnetzwerkes derart miteinander verknüpft, dass stets jedem der Geräte alle Positionsinformationen und Lagerbestandsinformationen zur Verfügung stehen.

Sofern das Haushaltsgerät 3 beispielsweise nach einem Reinigungsschritt, welcher ein Reinigungselement 7 erfordert, auf einen Polierbetrieb wechseln möchte, ist es erforderlich, dass das Reinigungselement 7 gegen ein Polierelement 8 getauscht wird. Um einen Tauschvorgang einzuleiten, sendet das Haushaltsgerät 3 zunächst ein Anfragesignal mittels der Kommunikationseinrichtung 23 aus, welches eine Information über das von ihm gewünschte Funktionsmodul 4 beinhaltet. Das Anfragesignal richtet sich gleichermaßen an alle in der Umgebung vorhandenen Serviceeinrichtungen 1 und Basisstationen 2. Die Serviceeinrichtungen 1 und Basisstationen 2 empfangen dieses Anfragesignal mittels ihrer Kommunikationseinrichtungen 9, 21 und überprüfen ihren in einem Speicher abgelegten Lagerbestand an dem jeweiligen Funktionsmodul 4. Sofern die jeweilige Serviceeinrichtung 1 bzw. Basisstation 2 aktuell ein derartiges Funktionsmodul 4 aufweist, sendet diese ein Informationssignal über das vorhandene Funktionsmodul 4 und die dazugehörige Positionsinformation an das Haushaltsgerät 3. Sofern mehrere Serviceeinrichtungen 1 und/oder Basisstationen 2 das gewünschte Funktionsmodul 4 bereithalten, kann das Haushaltsgerät 3 selbsttätig entscheiden, welche Serviceeinrichtung 1 das Funktionsmodul 4 liefern soll und/oder an welcher Serviceeinrichtung 1 und/oder Basisstation 2 das Funktionsmodul 4 entnommen werden soll. Zu diesem Zweck kann das Haushaltsgerät 3 die Positionsinformationen miteinander vergleichen und beispielsweise diejenige Serviceeinrichtung 1 herbeirufen, die den kürzesten Weg zu dem Haushaltsgerät 3 aufweist. Dabei können sich beispielsweise auch das Haushaltsgerät 3 und eine das gewünschte Funktionsmodul 4 bereithaltende Serviceeinrichtung 1 auf halbem Wege an einer Basisstation 2 treffen, so dass sowohl das Haushaltsgerät 3 als auch die Serviceeinrichtung 1 zu ungefähr dem gleichen Zeitpunkt an der Basisstation 2 eintreffen. Dies beschleunigt nicht zuletzt den gesamten Vorgang des Austauschens des Funktionsmoduls 4. Die Serviceeinrichtung 1 und das Haushaltsgerät 3 tauschen gegenseitig eine Information darüber aus, welche Basisstation 2 als Treffpunkt angefahren werden soll.

Sobald die Serviceeinrichtung 1 bzw. das Haushaltsgerät 3 die Basisstation 2 erreicht, verfährt diese bzw. dieses in den Verbindungsbereich 16 bzw. 15, so dass das Funktionsmodul 4 mittels der Aufnahme 10 des Haushaltsgerätes 3 aus der Übergabeeinrichtung 5 der Serviceeinrichtung 1 entnommen werden kann.

Obwohl dies hier in den Figuren nicht dargestellt ist, ist es selbstverständlich auch möglich, dass die Serviceeinrichtung 1 und das Haushaltsgerät 3 so ausgebildet sind, dass die Serviceeinrichtung 1 ein Funktionsmodul 4 ganz ohne die Mitwirkung einer Basisstation 2 an das Haushaltsgerät 3 übergeben kann. Dabei kann die Serviceeinrichtung 1 direkt an das Haushaltsgerät 3 andocken, bzw. umgekehrt das Haushaltsgerät 3 an die Serviceeinrichtung 1, und das gewünschte Funktionsmodul 4 übergeben.

Sobald das Funktionsmodul 4 von der Serviceeinrichtung 1 an das Haushaltsgerät 3 übergeben wurde, werden die Lagerbestände aktualisiert, so dass wiederum jedem der in dem Heimnetzwerk vernetzten Serviceeinrichtungen 1 und Basisstationen 2 bekannt ist, an welcher Position sich aktuell welches Funktionsmodul 4 bzw. welches Gerät befindet.

### Liste der Bezugszeichen

- 1: Serviceeinrichtung
- 2: Basisstation
- 3: Haushaltsgerät
- 4: Funktionsmodul
- 5: Übergabeeinrichtung
- 6: Tank
- 7: Reinigungselement
- 8: Polierelement
- 9: Kommunikationseinrichtung
- 10: Aufnahme
- 11: Rad
- 12: Rad
- 13: Bürste
- 14: Rampe
- 15: Verbindungsbereich
- 16: Verbindungsbereich
- 17: Umgebungskarte
- 18: Raum
- 19: Raum
- 20: Terrasse
- 21: Kommunikationseinrichtung
- 22: Rotationsachse
- 23: Kommunikationseinrichtung

## Patentansprüche

1. Serviceeinrichtung (1) für ein Haushaltsgerät (3), insbesondere für einen Reinigungsroboter, welche ausgebildet ist, eine mechanische Serviceaufgabe an dem Haushaltsgerät (3) durchzuführen, **dadurch gekennzeichnet, dass** die Serviceeinrichtung (1) selbsttätig fortbewegbar ist und eine Navigationseinrichtung aufweist, welche es der Serviceeinrichtung (1) ermöglicht, selbsttätig innerhalb einer Umgebung umherzufahren, sich selbst zu lokalisieren und einen Verfahrweg zu planen.

2. Serviceeinrichtung (1) nach Anspruch 1, **dadurch gekennzeichnet, dass** die Serviceeinrichtung (1) mindestens ein austauschbares, einen Arbeitsbetrieb des Haushaltsgerätes (3) ermöglichendes Funktionsmodul (4) zur Übergabe an das Haushaltsgerät (3) und zur Verbindung mit dem Haushaltsgerät (3) aufweist.

3. Serviceeinrichtung (1) nach Anspruch 1 oder 2, **gekennzeichnet durch** eine Übergabeeinrichtung (5), welche eingerichtet ist, Funktionsmodule (4) an das Haushaltsgerät (3) zu übergeben und/oder mit dem Haushaltsgerät (3) zu verbinden.

4. Serviceeinrichtung (1) nach Anspruch 2 oder 3, **dadurch gekennzeichnet, dass** das Funktionsmodul (4) ein Akkumulator, ein Tank (6), ein Rad (12), ein Reinigungselement (7), ein Luftbefeuchter, ein Fugenkratzer, ein Pollenfilter, ein Polierelement (8) und/oder eine Rasenmäheinrichtung ist.

5. Serviceeinrichtung (1) nach einem der vorhergehenden Ansprüche, **gekennzeichnet durch** eine Kommunikationseinrichtung (9), welche eingerichtet ist, ein Informationssignal über einen Lagerbestand an Funktionsmodulen (4) zu empfangen und/oder zu senden.

6. Serviceeinrichtung (1) nach einem der vorhergehenden Ansprüche, **gekennzeichnet durch** einen Datenspeicher, in welchem eine Umgebungskarte (17) gespeichert ist, die Positionsinformationen und/oder Lagerbestandsinformationen über Serviceeinrichtungen (1) und/oder Funktionsmodule (4) und/oder Haushaltsgeräte (2) enthält.

7. Nicht selbsttätig fortbewegbare Basisstation (2) mit einer selbsttätig fortbewegbaren Serviceeinrichtung (1) nach einem der vorhergehenden Ansprüche.

8. Basisstation (2) nach Anspruch 7, **gekennzeichnet durch** eine Kommunikationseinrichtung (21), welche eingerichtet ist, ein Informationssignal über einen Lagerbestand an Funktionsmodulen (4) zu empfangen und/oder zu senden.

9. System aus mindestens einem Haushaltsgerät (3) mit einer Aufnahme (10) zum reversiblen Aufnehmen eines Funktionsmoduls (4), und mindestens einer Serviceeinrichtung (1) nach einem der Ansprüche 1 bis 6 und/oder einer eine Serviceeinrichtung (1) aufweisenden Basisstation (2) nach Anspruch 7 oder 8.

10. Verfahren zum Übergeben eines einen Arbeitsbetrieb eines Haushaltsgerätes (3) ermöglichenden Funktionsmoduls (4) an ein Haushaltsgerät (3) und zur Verbindung des Funktionsmoduls (4) mit dem Haushaltsgerät (3), **dadurch gekennzeichnet, dass** sich eine selbsttätig fortbewegbare, ein Funktionsmodul (4) aufweisende Serviceeinrichtung (1) zu einem das Funktionsmodul (4) benötigenden Haushaltsgerät (3) hinbewegt und das Funktionsmodul (4) an das Haushaltsgerät (3) übergibt.

11. Verfahren nach Anspruch 10, **dadurch gekennzeichnet, dass** das Haushaltsgerät (3) ein Anfragesignal bezüglich eines benötigten Funktionsmoduls (4) an mindestens eine Serviceeinrichtung (1) und/oder mindestens eine eine Serviceeinrichtung (1) aufweisende Basisstation (2) übermittelt, wobei ein Lagerbestand einer Serviceeinrichtung (1) und/oder einer Basisstation (2) an Funktionsmodulen (4) mit dem benötigten Funktionsmodul (4) verglichen wird.

## Claims

1. Service device (1) for a household appliance (3), in particular for a cleaning robot, which is designed to carry out a mechanical service task on the household appliance (3), **characterized in that** the service device (1) can be moved automatically and has a navigation device which enables the service device (1) to move around automatically within an environment, to locate itself and to plan a travel path.

2. Service device (1) according to claim 1, **characterized in that** the service device (1) has at least one exchangeable function module (4), which enables a working operation of the household appliance (3), for transfer to the household appliance (3) and for connection to the household appliance (3).

3. Service device (1) according to claim 1 or 2, **characterized by** a transfer device (5) which is set up to transfer function modules (4) to the household appliance (3) and/or to connect them to the household appliance (3).

4. Service device (1) according to claim 2 or 3, **characterized in that** the function module (4) is an accumulator, a tank (6), a wheel (12), a cleaning element (7), an air humidifier, a joint scraper, a pole filter, a polishing element (8) and/or a lawn mowing device.

5. Service device (1) according to one of the preceding claims, **characterized by** a communication device (9) which is arranged to receive and/or transmit an information signal about a stock of function modules (4).

6. Service device (1) according to one of the preceding claims, **characterized by** a data memory in which an environment map (17) is stored which contains position information and/or stock status information about service devices (1) and/or function modules (4) and/or household appliances (2).

7. Non-automatically movable base station (2) with an automatically movable service device (1) according to one of the preceding claims.

8. Base station (2) according to claim 7, **characterized by** a communication device (21) which is arranged to receive and/or transmit an information signal about a stock of function modules (4).

9. System comprising at least one household appliance (3) with a receptacle (10) for reversibly accommodating a function module (4), and at least one service device (1) according to one of claims 1 to 6 and/or a base station (2) comprising a service device (1) according to claim 7 or 8.

10. Method for transferring a function module (4), which enables a household appliance (3) to operate, to a household appliance (3) and for connecting the function module (4) to the household appliance (3), **characterized in that** an automatically movable service device (1) which has a function module (4) moves towards a household appliance (3) which requires the function module (4) and transfers the function module (4) to the household appliance (3).

11. Method according to claim 10, **characterized in that** the household appliance (3) transmits a request signal relating to a required function module (4) to at least one service device (1) and/or at least one base station (2) having a service device (1), wherein a stock of function modules (4) of a service device (1) and/or of a base station (2) is compared with the required function module (4).

## Revendications

1. Dispositif de service (1) pour un appareil ménager (3), en particulier pour un robot de nettoyage, qui est conçu pour effectuer une tâche de service mécanique sur l'appareil ménager (3), **caractérisé en ce que** le dispositif de service (1) peut se déplacer automatiquement et présente un dispositif de navigation qui permet au dispositif de service (1) de se déplacer automatiquement dans un environnement, de se localiser et de planifier un trajet de déplacement.

2. Dispositif de service (1) selon la revendication 1, **caractérisé en ce que** le dispositif de service (1) présente au moins un module fonctionnel (4) interchangeable, permettant un entraînement de travail de l'appareil ménager (3), pour le transfert à l'appareil ménager (3) et pour la liaison avec l'appareil ménager (3).

3. Dispositif de service (1) selon la revendication 1 ou 2, **caractérisé par** un dispositif de transfert (5), qui est conçu pour transférer des modules fonctionnels (4) à l'appareil ménager (3) et/ou pour les relier à l'appareil ménager (3).

4. Dispositif de service (1) selon la revendication 2 ou 3, **caractérisé en ce que** le module fonctionnel (4) est un accumulateur, un réservoir (6), une roue (12), un élément de nettoyage (7), un humidificateur d'air, un gratte-joint, un filtre à polir, un élément de polissage (8) et/ou un dispositif de tonte de gazon.

5. Dispositif de service (1) selon l'une des revendications précédentes, **caractérisé par** un dispositif de communication (9) qui est conçu pour recevoir et/ou émettre un signal d'information sur un stock de modules fonctionnels (4).

6. Dispositif de service (1) selon l'une des revendications précédentes, **caractérisé par** une mémoire de données dans laquelle est enregistrée une carte d'environnement (17) qui contient des informations de position et/ou des informations d'état de stock concernant des dispositifs de service (1) et/ou des modules fonctionnels (4) et/ou des appareils ménagers (2).

7. Station de base (2) ne se déplaçant pas automatiquement avec un dispositif de service (1) se déplaçant automatiquement selon l'une des revendications précédentes.

8. Station de base (2) selon la revendication 7, **caractérisée par** un dispositif de communication (21) qui est conçu pour recevoir et/ou émettre un signal d'information sur un stock de modules fonctionnels (4).

9. Système composé d'au moins un appareil ménager (3) avec un logement (10) pour recevoir de manière réversible un module fonctionnel (4), et d'au moins un dispositif de service (1) selon l'une des revendications 1 à 6 et/ou d'une station de base (2) selon la revendication 7 ou 8 présentant un dispositif de service (1).

10. Procédé pour transférer un module fonctionnel (4) permettant un fonctionnement de travail d'un appareil ménager (3) à un appareil ménager (3) et pour relier le module fonctionnel (4) à l'appareil ménager (3), **caractérisé en ce qu'**un dispositif de service (1) pouvant se déplacer automatiquement et présentant un module fonctionnel (4) se déplace vers un appareil ménager (3) ayant besoin du module fonctionnel (4) et transfère le module fonctionnel (4) à l'appareil ménager (3).

11. Procédé selon la revendication 10, **caractérisé en ce que** l'appareil domestique (3) transmet un signal de demande concernant un module fonctionnel (4) nécessaire à au moins un dispositif de service (1) et/ou à au moins une station de base (2) présentant un dispositif de service (1), un stock d'un dispositif de service (1) et/ou d'une station de base (2) de modules fonctionnels (4) étant comparé au module fonctionnel (4) nécessaire.
